# EUROPÄISCHE PATENTSCHRIFT

(11) **EP 3 721 779 B1**
(45) Veröffentlichungstag und Bekanntmachung des Hinweises auf die Patenterteilung: **01.09.2021**
(21) Anmeldenummer: 19168112.1
(22) Anmeldetag: 09.04.2019
(51) Int. Cl.: A47L 13/51, B62B 11/00

(54) **REINIGUNGSWAGEN MIT EINER DOSIERVORRICHTUNG SOWIE VERFAHREN ZUR DOSIERUNG**
CLEANING TROLLEY WITH A METERING DEVICE AND METHOD FOR METERING
CHARIOT DE NETTOYAGE DOTÉ D'UN DISPOSITIF DE DOSAGE AINSI QUE PROCÉDÉ DE DOSAGE

(43) Veröffentlichungstag der Anmeldung: 14.10.2020
(73) Patentinhaber: VERMOP Salmon GmbH, 82205 Gilching (DE)
(72) Erfinder: Auer, Robert, 86391 Stadtbergen (DE)
(74) Vertreter: Hoffmann Eitle

(56) Entgegenhaltungen:
- DE-A1- 3 141 495
- DE-B3-102017 128 600
- US-A- 6 070 808
- US-A1- 2004 195 346

## Beschreibung

### Gebiet der Erfindung

Die Erfindung betrifft einen Reinigungswagen mit einer Dosiervorrichtung für Oberflächenreiniger sowie ein Verfahren hierfür.

### Stand der Technik

Bei professionellen Reinigungsanwendungen wird die Reinigungsflotte, d.h. eine Mischung von Oberflächenreiniger in Wasser, vor Ort hergestellt. Häufig wird an herkömmlichen Reinigungswägen lediglich ein Konzentrat des Oberflächenreinigers mitgeführt, während das zum Herstellen der Mischung benötigte Wasser aufgrund des ansonsten hohen mitzuführenden Gewichts von der Reinigungskraft vor Ort, z.B. in Toilettenräumen oder Küchen, abgefüllt wird. Die Reinigungsflotte wird üblicherweise manuell dosiert, wobei Dosierhilfen eingesetzt werden wie Messbecher oder diskrete Mengen von Oberflächenreiniger, der bereits in Einzelportionen verpackt ist oder bei der Zugabe in Wasser in definierten Einzelportionen ausgegeben werden kann. Das Dokument US6070808 offenbart einen solchen Reinigungswagen.

Die Probleme bei der manuellen Dosierung sind einerseits die unbekannten Wassermengen, andererseits aber auch das Bedürfnis, in bestimmten Reinigungsobjekten bereichsweise mit unterschiedlich hohen Dosierungen zu reinigen, beispielsweise um an bestimmten Stellen eine antiseptische Wirkung eines Oberflächenreinigers besonders gezielt einzusetzen. Liegen hier strikte Vorgaben vor, sind die einzelnen Reinigungskräfte bei der Errechnung der korrekten Dosiermenge meist überfordert. Bisweilen ist es sogar unmöglich, die Dosiermenge mit der geforderten Genauigkeit zu bestimmen, weil die Wassermenge unbekannt ist.

### Darstellung der Erfindung

Der Erfindung liegt die Aufgabe zugrunde, einen Reinigungswagen sowie ein Verfahren zur Dosierung eines Oberflächenreinigers an einem Reinigungswagen vorzuschlagen, mit denen sichergestellt werden kann, dass eine Reinigungskraft vor Ort die Dosierung richtig vornimmt.

Diese Aufgabe wird mit einem Reinigungswagen mit den Merkmalen des Anspruchs 1 sowie einem Verfahren zur Dosierung eines Oberflächenreinigers an einem Reinigungswagen nach Anspruch 7 gelöst. Bevorzugte Ausführungsformen werden in den übrigen Ansprüchen beschrieben.

Der erfindungsgemäße Reinigungswagen mit einer Dosiervorrichtung für Oberflächenreiniger umfasst einen mit einer beliebigen Menge bis zu einer durch das Volumen des Mischbehälters vorgegebene Maximalmenge an Wasser befüllbaren Mischbehälter insbesondere zur Aufnahme bzw. zum Beinhalten einer Mischung aus Wasser und Oberflächenreiniger, (mindestens) einen Vorratsbehälter für (mind. einen oder mehrere verschiedene) Oberflächenreiniger sowie eine Messzelle (bevorzugt im Mischbehälter) zur Bestimmung des Leitwerts der Mischung (aus Wasser und Oberflächenreiniger), wobei eine Recheneinheit vorgesehen ist, die den von der Messzelle bestimmten Leitwert (Ist-Wert) mit einem vorgegebenen Leitwert (Soll-Wert) vergleicht und ein Signal ausgibt, wenn der vorgegebene Leitwert erreicht ist.

Mit anderen Worten findet eine automatische oder halbautomatische Dosierung direkt am Reinigungswagen statt, die sich den Umstand zunutze macht, dass sich mit zunehmender Zugabe von Oberflächenreiniger in einen mit einer beliebigen Menge an Wasser befüllten Mischbehälter der Leitwert der Mischung verändert und die gewünschte Konzentration an Oberflächenreiniger im Wasser durch einen bestimmten Leitwert charakterisiert ist, der in der Recheneinheit hinterlegt ist. Wird dieser Zielwert erreicht, so gibt die Recheneinheit ein Signal aus. Die Verarbeitung des Signals kann bei einer halbautomatischen Dosierung erfolgen, indem die Reinigungskraft die Zugabe an Oberflächenreiniger beendet, sobald das Signal ausgegeben wurde. Bei einer automatischen Dosiervorrichtung richtet sich das Signal an eine Dosiereinrichtung, welche die Zuführung von Oberflächenreiniger in den Mischbehälter stoppt.

Nach einer bevorzugten Ausführungsform der Erfindung liegt eine automatische Dosierung vor. Dazu umfasst der Reinigungswagen weiterhin ein Dosierorgan, vorzugsweise eine Dosierpumpe, zur Zugabe des Oberflächenreinigers vom Vorratsbehälter in den Mischbehälter, um durch die Förderung des Oberflächenreinigers in den Mischbehälter eine Mischung aus Wasser und Oberflächenreiniger herzustellen. Die Recheneinheit beendet die Energieversorgung der Dosierpumpe, wenn der vorgegebene Leitwert erreicht ist.

Nach einer bevorzugten Ausführungsform umfasst der Reinigungswagen weiterhin eine Mischeinrichtung (zum Mischen von Wasser und Oberflächenreiniger) im Mischbehälter. Diese dient dazu, Konzentrationsunterschiede bei der lokalen Zugabe von Oberflächenreiniger in den Mischbehälter zu reduzieren und idealerweise zu beseitigen, damit der an der Messzelle gemessene Leitwert möglichst exakt ist.

Vorzugsweise umfasst der Reinigungswagen weiterhin eine Eingabeeinrichtung zur benutzergesteuerten Eingabe einer gewünschten Konzentration an Oberflächenreiniger, sowie eine Speichereinrichtung, in der Leitwerte eines oder mehrerer Oberflächenreiniger in Abhängigkeit von deren Konzentration hinterlegt sind oder ein Berechnungsalgorithmus zur Bestimmung des Leitwertes entsprechend der gewünschten Konzentration hinterlegt ist.

Über die Eingabeeinrichtung kann der Benutzer den Typ an Oberflächenreiniger und/oder die gewünschte Konzentration eingeben. Über die in der Speichereinrichtung hinterlegten Leitwerte in Abhängigkeit von der Konzentration eines oder mehrerer verschiedener Oberflächenreiniger, oder aber über die Hinterlegung geeigneter Berechnungsalgorithmen zur Bestimmung des Leitwerts auf der Grundlage einer gewünschten Konzentration kann ausgelöst durch die Eingabe des Benutzers die korrekte Dosierung erfolgen, wobei unterschiedliche Oberflächenreiniger und darüber hinaus unterschiedliche Konzentrationen dieser Oberflächenreiniger verwendet werden können, um ein an die individuelle Reinigungssituation angepasstes, optimales Reinigungsergebnis erzielen zu können.

Vorzugsweise weist der Reinigungswagen weiterhin eine digitale Schnittstelle zur Recheneinheit auf zur Eingabe der Konzentration und/oder des Typs an Oberflächenreiniger.

Die Verwendung einer digitalen Schnittstelle ermöglicht es, Fehlerquellen bei der benutzergesteuerten Eingabe der Reinigungskraft zu vermeiden. Die entsprechende Eingabe kann entweder über eine zentral in dem zu reinigenden Objekt installierte Recheneinheit, oder aber durch einen von der Reinigungskraft mitgeführten PDA (Personal Digital Assistant) erfolgen, der eine z.B. witterungsabhängige Individualisierung der Reinigungsaufgaben erlaubt und so das korrekte Durchführen spezieller Aufgaben aber auch das Durchführen von turnusgemäß durchzuführenden, aber nur in bestimmten Zeitabständen auszuführenden Arbeiten ermöglicht. So können beispielsweise neben regelmäßig durchzuführenden Reinigungsaufgaben auch spezielle Aufgaben anfallen, die in größeren Zeitabständen zu erledigen sind, wie beispielsweise die Reinigung von Glasflächen. Derartige spezielle Vorgaben können über die digitale Schnittstelle zur Recheneinheit übertragen werden, welche die Aufgabe übernimmt, die Reinigungskraft nicht nur über die durchzuführenden Arbeiten zu informieren, sondern gleichzeitig auch über das dabei zu wählende Reinigungsmittel informiert und dessen korrekte Dosierung regelt.

Nach einer bevorzugten Ausführungsform ist die Konzentration des Oberflächenreinigers in Abhängigkeit von der Position des Reinigungswagens vorgebbar, wobei die aktuelle Position des Reinigungswagens über eine in dem zu reinigenden Objekt installierte zentrale Recheneinheit erfasst wird. Mit anderen Worten lässt sich über eine geeignete Positionsbestimmung erfassen, in welchem Raum oder Gebäudeabschnitt sich der Reinigungswagen bewegt, um daraufhin die korrekte Konzentration an Oberflächenreiniger in Form einer manuellen oder automatischen Dosierung zu ermöglichen.

Das erfindungsgemäße Verfahren zur Dosierung eines Oberflächenreinigers an einem Reinigungswagen umfasst die Schritte einer kontinuierlichen Messung des Leitwerts einer Mischung aus Wasser und Oberflächenreiniger während der Zugabe von Oberflächenreiniger in den Mischbehälter, das Übersenden des gemessenen Leitwerts an eine Recheneinheit sowie die Ausgabe eines Signals durch die Recheneinheit, sobald ein in der Recheneinheit hinterlegter oder eingegebener Leitwert erreicht wurde.

Nach einer bevorzugten Ausführungsform des Verfahrens umfasst dieses weiterhin den einleitenden Schritt der Messung des Leitwerts des Wassers und Eingabe des Leitwerts als Referenzwert an die Recheneinheit. Mit anderen Worten wird der Leitwert des reinen Wassers noch vor Zugabe von Oberflächenreiniger gemessen, da in Abhängigkeit von der lokal unterschiedlichen Wasserqualität wie beispielsweise Menge und Typ an Mineralien unterschiedliche Leitwerte des reinen Wassers vorliegen, die bei der Verwendung eines Algorithmus zur Berechnung der gewünschten Konzentration in Abhängigkeit vom Leitwert in der Berechnungsgleichung berücksichtigt werden kann. Durch diese Maßnahme lässt sich die Genauigkeit der Dosierung weiter verbessern.

Auch bei dem erfindungsgemäßen Verfahren ist die automatische Dosierung die bevorzugte Variante, wobei der Betrieb einer Dosierpumpe zur Zugabe von Oberflächenreiniger zur Mischung automatisch gestoppt wird, sobald durch die Recheneinheit das Signal ausgegeben wurde.

### Kurze Beschreibung der Zeichnungen

Nachfolgend wird die Erfindung rein beispielhaft anhand der Figuren beschrieben, wobei
- Fig. 1: schematisch einen Reinigungswagen mit einer Dosiereinrichtung zeigt; und
- Fig. 2: ein Beispiel für die Veränderung des Leitwerts abhängig von der Konzentration eines Oberflächenreinigers und der Wasserqualität darstellt.

### Wege zur Ausführung der Erfindung

In Fig. 1 ist schematisch ein Reinigungswagen 10 dargestellt, der bewusst nur schematisch dargestellt ist, da die Geometrie des Reinigungswagens beliebig gewählt werden kann, sobald die nachfolgend beschriebenen Kernkomponenten für die Dosierung von Oberflächenreiniger vorhanden sind.

Der Reinigungswagen weist einen Vorratsbehälter 12 für Oberflächenreiniger auf, der als Flüssigkonzentrat vorgesehen ist. Alternativ ist es möglich, den Reinigungswagen auch mit einem oder mehreren weiteren Vorratsbehältern 14 auszustatten. Die Vorratsbehälter 12, 14 weisen jeweils einen Auslass 16 auf, durch den Oberflächenreiniger aus dem Vorratsbehälter in Richtung eines Dosierorgans 18 gefördert wird. In der schematischen Darstellung nach Fig. 1 ist für die beiden Vorratsbehälter 12, 14 nur ein einziges Dosierorgan 18 in Form einer Dosierpumpe vorgesehen. Es sollte jedoch deutlich sein, dass zum einen jeder einzelne Vorratsbehälter mit einem separaten Dosierorgan verbunden sein kann, insbesondere wenn sich die einzelnen Oberflächenreiniger nicht miteinander mischen lassen und es zu unerwünschten Ausfällungen oder Ausflockungen, oder aber unerwünschten chemischen Reaktionen zwischen einzelnen Oberflächenreinigern kommen kann. Im einfachsten Fall münden jedoch die Strömungsverbindungen zwischen den Auslässen 16 und den Dosierorganen in eine gemeinsame Dosierpumpe.

Weiterhin sollte deutlich sein, dass das Dosierorgan nicht zwangsläufig eine Pumpe sein muss. Bei der in Fig. 1 dargestellten Anordnung, bei denen die Vorratsbehälter 12, 14 für Oberflächenreiniger weiter oben am Wagen 10 angeordnet sind als der Mischbehälter 20, kann die Förderung des Oberflächenreinigers vom Vorratsbehälter zum Mischbehälter ausschließlich unter Schwerkrafteinfluss erfolgen. In diesem Fall kann das Dosierorgan ein Ventil sein, das entweder vom Benutzer manuell geöffnet und geschlossen werden kann, oder aber im Falle einer automatischen Dosierung automatisch betätigt wird, indem es beispielsweise als Magnetventil ausgestaltet ist.

Der Mischbehälter 20 ist entweder aus dem Reinigungswagen 10 entnehmbar, oder aber er weist einen Abfüllstutzen auf, mit dem Reinigungsflüssigkeit aus dem Mischbehälter in ein geeignetes Ausgabegefäß abgeführt werden kann, im einfachsten Fall in eine Wanne oder einen Eimer. Dieser Fall ist auch deswegen von Interesse, weil nach dem Herstellen einer Mischung im Mischbehälter 20 nur ein Teil der Reinigungsflotte aus dem Mischbehälter entnommen wird, und anschließend in den Mischbehälter wieder reines Wasser nachgefüllt wird. Bei dieser Situation ist für den Benutzer nicht länger ersichtlich, welche Konzentration an Oberflächenreiniger sich in dem Mischbehälter befindet, was den Vorteil der erfindungsgemäßen Dosierung unterstreicht.

Im Mischbehälter 20 endet ein Zufuhrkanal 22, welcher das Dosierorgan 18 mit dem Inneren des Mischbehälters 20 verbindet. Beim Vorsehen mehrerer Vorratsbehälter für Oberflächenreiniger und mehrerer Dosierorgane sind entsprechend auch mehrere Zufuhrkanäle 22 vorzusehen, die im einfachsten Fall in Form eines Schlauchs ausgestaltet sein können.

Im Mischbehälter 20 kann sich darüber hinaus eine Mischeinrichtung (38) befinden, die im einfachsten Fall als Rührer ausgestaltet ist und sicherstellt, dass sich innerhalb des Mischbehälters möglichst geringe Konzentrationsunterschiede an Oberflächenreiniger befinden. Die Mischeinrichtung kann dabei über eine Verbindung mit der Dosierpumpe 18 gekoppelt sein, so dass die Mischeinrichtung 38 immer dann betrieben wird, wenn das Dosierorgan 18 Oberflächenreiniger in Richtung auf den Mischbehälter 20 fördert.

Im Mischbehälter 20 befindet sich an geeigneter Stelle eine Messzelle 24, mit Hilfe derer der Leitwert der im Mischbehälter 20 befindlichen Mischung gemessen wird. Die Messzelle 24 ist über eine Signalverbindung, im einfachsten Fall über eine Verkabelung 26 mit einer Recheneinheit 28 mit einem angeschlossenen Display 30 verbunden. Über das Display 30, das gleichzeitig auch eine Eingabevorrichtung sein kann und beispielsweise in Form eines Touchpads vorliegen kann, kann der Benutzer einerseits Daten eingeben, wie beispielsweise den gewünschten Typ an Oberflächenreiniger sowie die gewünschte Konzentration, und andererseits auch Informationen erhalten.

Die Recheneinheit 28 weist einen permanenten Speicher 34 auf, in dem entweder Rechnungsalgorithmen für den gewünschten Leitwert der Mischung basierend auf einer vorgegebenen Konzentration an Oberflächenreiniger hinterlegt ist, oder aber in Form eines Mappings empirisch bestimmte Leitwerte bei bestimmten Konzentrationen eingegeben sind, zwischen denen interpoliert werden kann.

Die Recheneinheit 28 erhält während eines Dosiervorganges Informationen über den von der Messzelle 24 bestimmten Leitwert und vergleicht diesen Istwert mit einem Sollwert, der direkt aus dem Speicher 34 entnommen werden kann oder aber auf der Grundlage der im Speicher 34 enthaltenen Wertepaare zwischen Konzentration und Leitwert in der Recheneinheit interpoliert wird.

Wenn im Rahmen der Dosierung der Istwert des Leitfähigkeit den Sollwert der Leitfähigkeit erreicht hat, kann dies entweder den Benutzer im Display mitgeteilt werden oder aber über eine geeignete Signalausgabeeinheit, beispielsweise in Form eines Benachrichtigungstones mitgeteilt werden, damit der Benutzer den Betrieb des Dosierorgans 18 manuell stoppt. Bei einer automatischen Dosierung kann aber in gleicher Weise ein automatischer Regelkreis vorliegen, wonach die Recheneinheit 28 bei Erreichen des Sollwertes über die Signalverbindung 36 eine weitere Dosierung von Oberflächenreiniger über das Dosierorgan 18 unterbindet. Selbstverständlich kann zur Erhöhung der Genauigkeit die Recheneinheit auch berücksichtigen, dass nach dem Schließen des Dosierorgans 18 sich noch eine Restmenge an Oberflächenreiniger im Zufuhrkanal 22 befindet und daher entsprechend etwas früher die Dosierung beenden.

Zentral in dem zu reinigenden Objekt kann eine zentrale Recheneinheit 40 vorgesehen sein, die die von verschiedenen Reinigungskräften mit ihren jeweiligen Reinigungswägen zu erfüllenden Reinigungsaufgaben koordiniert und über eine drahtlose Verbindung mit den Schnittstellen 32 der Reinigungswägen kommuniziert. Mit Hilfe der zentralen Recheneinheit 40 können beispielsweise die Reinigungskräfte über kurzfristige geänderte Reinigungsaufgaben informiert werden, die unterschiedliche Oberflächenreiniger und/oder unterschiedliche Dosierung der Oberflächenreiniger bedingen können. Im Rahmen einer halbautomatischen Dosierung kann der Benutzer darüber informiert werden, damit er die richtigen Eingabedaten eingibt, oder aber die Reinigungsmischung im Mischbehälter 20 kann völlig automatische hergestellt werden, damit auch Reinigungspersonal mit geringer Sprachkompetenz die zu erfüllenden Reinigungsaufgaben fehlerfrei ausführen können.

Der Reinigungswagen kann schließlich noch eine Schnittstelle 32 aufweisen, über die von außen Daten eingespeist werden können. So kann beispielsweise am Reinigungswagen auch ein Positionssensor 36 vorgesehen sein, der die Position des Reinigungswagens in einem größeren zu reinigenden Objekt wie beispielsweise einem Krankenhaus erfasst und der entweder mit der Recheneinheit 28 oder mit der Schnittstelle 62 in Informationsaustausch steht. Über die Schnittstelle 32 kann somit mit einer Reinigungskraft kommuniziert werden oder es werden automatisch im Falle einer automatischen Dosierung die benötigten Reinigungsflotten hergestellt. Im letzteren Fall würde sich im Reinigungswagen noch ein Vorratsbehälter mit Frischwasser befinden, damit sich völlig automatisch eine Abfolge an verschiedenen Reinigungsflotten beispielsweise mit unterschiedlichen Konzentrationen und/oder unterschiedlichen Oberflächenreinigern herstellen lässt und die Reinigungskraft diese automatisch hergestellten Reinigungsmischungen jeweils nur noch entnehmen muss.

Im Folgenden soll ein konkretes Beispiel für die Dosierung eines Oberflächenreinigers gegeben werden. Oberflächenreiniger mit einem Anteil nichtionischer Tenside von weniger als 5 Vol-% und mit der chemischen Zusammensetzung 1-10 Vol-% Ethanol, 1-5 Vol-% (2-Methoxymethylethoxy)propanol, 1-5 Vol-% Fettalkoholpolyglycolether in Wasser unter Zugabe geringer Mengen an Benzisothiazolinone und Methylisothiazolinone als Duftstoffe hat einen gemessenen Leitwert im unverdünnten Zustand von 3,228 mS. Für reines Leitungswasser wurde ein Leitwert von 0,668 mS bestimmt. Bei einer 50%igen Konzentration wird ein Leitwert von 2,076 mS gemessen. Aus diesen Daten lässt sich interpolieren, dass bei 30% der Leitwert bei etwa 1,45 mS liegen müsste. Wird also vom Benutzer eine Konzentration des Oberflächenreinigers von 30% gewünscht, so wird als Sollwert ein Leitwert von 1,45 mS vorgegeben und während der Dosierung des Oberflächenreinigers in das Mischgefäß kontinuierlich mit Hilfe der Messzelle der Leitwert gemessen bis dieser Sollwert erreicht wurde, woraufhin die Dosierung entweder manuell oder automatische gestoppt wird.

Dieser Zusammenhang ist in der Fig. 2 dargestellt, in welcher der Leitwert des Oberflächenreinigers (OFR) pur und in zwei Verdünnungsstufen dargestellt ist. Wie in Fig. 2 dargestellt ist, ha zusätzlich die Wasserqualität einen Einfluss. Verschmutztes Wasser besitzt aufgrund der höheren Salinität einen höheren Leitwert. Das Leitungswasser selbst besitzt aber ebenfalls einen Einfluss auf die Leitfähigkeit. so dass eine anfängliche Kalibrierung der Dosiervorrichtung sinnvoll ist, um die Genauigkeit der Dosierung zu verbessern.

Der erfindungsgemäße Reinigungswagen lässt sich modulartig aufbauen, um neben einfachen halbautomatischen Dosieraufgaben auch komplexe Aufgaben erfüllen zu können, die von einer automatischen Dosierung bis hin zu in Abhängigkeit von dem zu reinigenden Objekt automatische hergestellten Reinigungsmischungen reicht. Allen Ausführungsformen ist allerdings gemeinsam, dass aufgrund der Messung des Leitwerts die Dosierung völlig unabhängig von der Wassermenge ist und die häufig im professionellen Reinigungsbereich anzutreffende Überdosierung einiger aufgrund von Unwissen oder Unsicherheit der Reinigungskraft vermieden werden kann.

## Patentansprüche

1. Reinigungswagen mit einer Dosiervorrichtung (18) für Oberflächenreiniger, umfassend:
- einen mit einer beliebigen Menge an Wasser bis zu einer Maximalmenge befüllbaren Mischbehälter (20);
- mindestens einen Vorratsbehälter (12; 14) für Oberflächenreiniger; sowie
- eine Messzelle (24) im Mischbehälter (20) zur Bestimmung des Leitwerts der Mischung; wobei
- eine Recheneinheit (28) vorgesehen ist, die den von der Messzelle (24) bestimmten Leitwert mit einem vorgegebenen Leitwert vergleicht und ein Signal ausgibt, wenn der vorgegebene Leitwert erreicht ist.

2. Reinigungswagen nach Anspruch 1, weiter umfassend:
- ein Dosierorgan (18) für Oberflächenreiniger, vorzugsweise eine Dosierpumpe zur Förderung des Oberflächenreinigers vom Vorratsbehälter (12; 14) in den Mischbehälter (20), um eine Mischung aus Wasser und Oberflächenreiniger herzustellen; wobei
- die Recheneinheit (28) die Energieversorgung des Dosierorgans (18) beendet, wenn der vorgegebene Leitwert erreicht ist.

3. Reinigungswagen nach Anspruch 1 oder 2, weiter umfassend eine Mischeinrichtung (38) im Mischbehälter.

4. Reinigungswagen nach einem der vorhergehenden Ansprüche, weiter umfassend:
- eine Eingabeeinrichtung (30) zur benutzergesteuerten Eingabe einer gewünschten Konzentration an Oberflächenreiniger; und
- eine Speichereinrichtung (34), in der Leitwerte eines oder mehrerer Oberflächenreiniger in Abhängigkeit von deren Konzentration hinterlegt sind, oder ein Berechnungsalgorithmus zur Bestimmung des Leitwerts entsprechend der gewünschten Konzentration hinterlegt ist.

5. Reinigungswagen nach einem der vorhergehenden Ansprüche, weiter umfassend:
- eine digitale Schnittstelle (32) zur Recheneinheit (28) zur Eingabe zur Konzentration des Oberflächenreinigers und/oder des Typs an Oberflächenreiniger.

6. Reinigungswagen nach Anspruch 5,
**dadurch gekennzeichnet, dass**
die Konzentration des Oberflächenreinigers in Abhängigkeit von der Position des Reinigungswagens vorgebbar ist; wobei die aktuelle Position des Reinigungswagens über eine in dem zu reinigenden Objekt installierte, zentrale Recheneinheit (40) erfassbar ist.

7. Verfahren zur Dosierung eines Oberflächenreinigers an einem Reinigungswagen (10) vorzugsweise nach einem vorhergehenden Ansprüche, umfassend die Schritte
(a) kontinuierliche Messung des Leitwerts einer Mischung aus Wasser und Oberflächenreiniger während der Zugabe von Oberflächenreiniger;
(b) Übersenden des gemessenen Leitwerts an eine Recheneinheit (28);
(c) Ausgabe eines Signals durch die Recheneinheit (28), sobald ein in der Recheneinheit vorgegebener Leitwert erreicht wurde.

8. Verfahren nach Anspruch 7, weiter umfassend vor dem Schritt (a):
- Messung des Leitwerts des Wassers und Eingabe des Leitwerts als Referenzwert an die Recheneinheit.

9. Verfahren nach einem der Ansprüche 7 und 8, weiter umfassend den Schritt:
(d) automatisches Stoppen des Betriebs eines Dosierorgans, vorzugsweise einer Dosierpumpe, zur Zugabe von Oberflächenreiniger zur Mischung, sobald im Schritt (c) das Signal ausgegeben wurde.

## Claims

1. Cleaning trolley with a metering device (18) for surface cleaners, comprising:
- a mixing tank (20) that can be filled with any desired amount of water up to a maximum amount;
- at least one storage tank (12; 14) for surface cleaners; and
- a measuring cell (24) in the mixing tank (20) for determining the conductance of the mixture; wherein
- a computing unit (28) is provided, which compares the conductance determined by the measuring cell (24) with a predefined conductance and outputs a signal when the predefined conductance is reached.

2. Cleaning trolley according to claim 1, further comprising:
- a metering element (18) for surface cleaners, preferably a metering pump for conveying the surface cleaner from the storage tank (12; 14) into the mixing tank (20) in order to produce a mixture of water and surface cleaner; wherein
- the computing unit (28) terminates the power supply to the metering element (18) when the predefined conductance is reached.

3. Cleaning trolley according to claim 1 or 2, further comprising a mixing apparatus (38) in the mixing tank.

4. Cleaning trolley according to any of the preceding claims, further comprising:
- an input apparatus (30) for user-controlled input of a desired concentration of surface cleaner; and
- a memory apparatus (34), in which conductances of one or more surface cleaners are stored according to the concentration thereof, or in which a calculation algorithm for determining the conductance according to the desired concentration is stored.

5. Cleaning trolley according to any of the preceding claims, further comprising:
- a digital interface (32) for the computing unit (28) for inputting for the concentration of the surface cleaner and/or the type of surface cleaner.

6. Cleaning method according to claim 5, **characterised in that** the concentration of the surface cleaner can be predefined depending on the position of the cleaning trolley; wherein the current position of the cleaning trolley can be detected by means of a central computing unit (40) installed in the property to be cleaned.

7. Method for metering a surface cleaner on a cleaning trolley (10) preferably according to a preceding claims, comprising the steps of
(a) continuously measuring the conductance of a mixture of water and surface cleaner when surface cleaner is being added;
(b) transmitting the measured conductance to a computing unit (28);
(c) outputting a signal by means of the computing unit (28) as soon as a conductance predefined in the computing unit has been reached.

8. Method according to claim 7, further comprising prior to step (a):
- measuring the conductance of the water and inputting the conductance to the computing unit as a reference value.

9. Method according to any of claims 7 and 8, further comprising the step of:
(d) automatically stopping operation of a metering element, preferably a metering pump, for adding surface cleaner to the mixture as soon as the signal has been output in step (c).

## Revendications

1. Chariot de nettoyage avec un dispositif de dosage (18) pour un nettoyant de surface, comprenant :
- un récipient de mélange (20) remplissable avec une quantité quelconque d'eau jusqu'à une quantité maximale ;
- au moins un récipient de stockage (12 ; 14) pour le nettoyant de surface ; ainsi que
- une cellule de mesure (24) dans le récipient de mélange (20) pour la détermination de la conductance du mélange ; dans lequel
- une unité de calcul (28) est prévue, laquelle compare la conductance déterminée par la cellule de mesure (24) avec une conductance prédéfinie et émet un signal lorsque la conductance prédéfinie est atteinte.

2. Chariot de nettoyage selon la revendication 1, comprenant en outre :
- un organe de dosage (18) pour un nettoyant de surface, de préférence une pompe de dosage pour le refoulement du nettoyant de surface du récipient de stockage (12 ; 14) dans le récipient de mélange (20) afin d'établir un mélange d'eau et de nettoyant de surface ; dans lequel
- l'unité de calcul (28) termine l'alimentation en énergie de l'organe de dosage (18) lorsque la conductance prédéfinie est atteinte.

3. Chariot de nettoyage selon la revendication 1 ou 2, comprenant en outre un dispositif de mélange (38) dans le récipient de mélange.

4. Chariot de nettoyage selon l'une quelconque des revendications précédentes, comprenant en outre :
- un dispositif de saisie (30) pour la saisie commandée par l'utilisateur d'une concentration souhaitée de nettoyant de surface ; et
- un dispositif de mémoire (34), dans lequel des conductances d'un ou plusieurs nettoyants de surface sont enregistrées en fonction de leur concentration, ou un algorithme de calcul est enregistré pour la détermination de la conductance selon la concentration souhaitée.

5. Chariot de nettoyage selon l'une quelconque des revendications précédentes, comprenant en outre :
- une interface numérique (32) avec l'unité de calcul (28) pour la saisie pour la concentration du nettoyant de surface et/ou du type de nettoyant de surface.

6. Chariot de nettoyage selon la revendication 5,
**caractérisé en ce que**
la concentration du nettoyant de surface peut être prédéfinie en fonction de la position du chariot de nettoyage ; dans lequel la position actuelle du chariot de nettoyage peut être détectée par le biais d'une unité de calcul (40) centrale installée dans l'objet à nettoyer.

7. Procédé de dosage d'un nettoyant de surface au niveau d'un chariot de nettoyage (10) de préférence selon l'une quelconque des revendications précédentes, comprenant les étapes
(a) la mesure continue de la conductance d'un mélange d'eau et de nettoyant de surface pendant l'ajout de nettoyant de surface ;
(b) le transfert de la conductance mesurée à une unité de calcul (28) ;
(c) l'émission d'un signal par l'unité de calcul (28), dès qu'une conductance prédéfinie dans l'unité de calcul a été atteinte.

8. Procédé selon la revendication 7, comprenant en outre avant l'étape (a) :
- la mesure de la conductance de l'eau et la saisie de la conductance comme valeur de référence au niveau de l'unité de calcul.

9. Procédé selon l'une des revendications 7 et 8, comprenant en outre l'étape :
(d) l'arrêt automatique du fonctionnement d'un organe de dosage, de préférence d'une pompe de dosage, pour l'ajout de nettoyant de surface pour le mélange dès que le signal a été émis à l'étape (c).
